# EUROPÄISCHE PATENTSCHRIFT

(11) **EP 1 051 585 B1**
(45) Veröffentlichungstag und Bekanntmachung des Hinweises auf die Patenterteilung: **11.12.2002**
(21) Anmeldenummer: 99914392.8
(22) Anmeldetag: 29.01.1999
(51) Int. Cl.: F23N 5/08, F23N 5/00

(54) **VERFAHREN UND VORRICHTUNG ZUM BETREIBEN EINER VERBRENNUNGSANLAGE**
METHOD AND DEVICE FOR OPERATING AN INCINERATOR PLANT
PROCEDE ET DISPOSITIF POUR FAIRE FONCTIONNER UNE INSTALLATION DE COMBUSTION

(30) Priorität: 30.01.1998 DE 19803715
(43) Veröffentlichungstag der Anmeldung: 15.11.2000
(73) Patentinhaber: SIEMENS AKTIENGESELLSCHAFT, 80333 München (DE)
(72) Erfinder: MERKLEIN, Thomas, D-91056 Erlangen (DE); FASTNACHT, Felix, D-91056 Erlangen (DE)
(86) Internationale Anmeldenummer: DE9900248
(87) Internationale Veröffentlichungsnummer: WO99039137

(56) Entgegenhaltungen:
- DE-A- 19 509 412
- US-A- 4 622 922
- US-A- 4 969 408
- US-A- 5 551 780
- PATENT ABSTRACTS OF JAPAN vol. 013, no. 006 (M-781), 9. Januar 1989 & JP 63 217130 A (ISHIKAWAJIMA HARIMA HEAVY IND CO LTD), 9. September 1988

## Beschreibung

Die Erfindung bezieht sich auf ein Verfahren zum Betreiben einer Verbrennungsanlage. Sie bezieht sich darüber hinaus auf eine Vorrichtung zur Durchführung des Verfahrens.

Bei der Verbrennung eines fossilen Brennstoffs in einem Verbrennungsraum steht die ständige Verbesserung des Verbrennungsprozesses im Vordergrund der Bemühungen. Zur Erreichung eines besonders guten Verbrennungsprozesses mit einer möglichst geringen Emission von Schadstoffen, insbesondere von CO und NOx, sowie mit einem besonders hohen Wirkungsgrad bei gleichzeitig geringem Rauchgasvolumenstrom ist üblicherweise eine geeignete Feuerungsregelung vorgesehen. Bei einer derartigen Feuerungsregelung wird üblicherweise die Konzentration mindestens eines im Verbrennungsprozeß entstehenden Reaktionsproduktes ermittelt.

Bei der Verbrennung von fossilem Brennstoff oder Müll können, insbesondere bei unterschiedlicher Herkunft des Brennstoffs oder bei heterogener Zusammensetzung des Mülls, Schwankungen des Heizwertes des Brennstoffes oder der Brennstoffmischung auftreten. Diese Schwankungen wirken sich nachteilig auf die Schadstoffemission aus. Die Nachteile bestehen auch bei der industriellen Reststoffverbrennung, bei der üblicherweise feste und flüssige sowie gasförmige Brennstoffe gleichzeitig verbrannt werden. Bei Kenntnis der Temperaturverteilung und des Konzentrationsprofils von im Verbrennungsprozeß entstehenden Reaktionsprodukten kann eine Verbesserung der Feuerungsregelung und somit eine Verbesserung des Verbrennungsprozesses im Hinblick auf geringe Schadstoffemissionen erzielt werden.

In der älteren deutschen Anmeldung 197 10 206.9 "Verfahren und Vorrichtung zur Verbrennungsanalyse sowie Flammenüberwachung in einem Verbrennungsraum" ist ein Verfahren beschrieben, bei dem mittels eines optischen Systems die Temperaturverteilung und die Konzentrationsverteilung eines im Verbrennungsprozeß entstehenden Reaktionsproduktes in einer Flamme ermittelt werden. Mit einem derartigen Verfahren können lokal im Verbrennungsraum, insbesondere in einer Flamme, auch die Veränderungen der Konzentrationsverteilung des zu untersuchenden Reaktionsproduktes ermittelt werden. Dabei fließen jedoch lediglich globale Auswirkungen des Verbrennungsprozesses in die Feuerungsregelung ein, so daß die Effizienz bei lokal ermittelten Verteilungen nur begrenzt ist.

Darüber hinaus ist aus dem deutschen Gebrauchsmuster DE 80 17 259.4 41 eine Feuerungsanlage zur gesteuerten Verbrennung von festen fossilen Brennstoffen bekannt, bei der mehrere Strahlungsaufnehmer dem Flammenbereich eines jeden Einzelbrenners der Feuerungsanlage zugeordnet sind. Anhand der für jeden Einzelbrenner ermittelten Strahlungsintensität ist eine Steuerung der einzelnen Brenner ermöglicht. Nachteilig dabei ist, daß die Strahlungsintensität einer einzelnen Flamme durch eine Mehrzahl jeweils eine Linie der Flamme aufnehmende Strahlungsaufnehmer ermittelt wird. Zur Aufnahme eines Teilbereiches der Flamme sind die Strahlungsaufnehmer schwenkbar angeordnet. Eine derartige Anordnung ist besonders zeitintensiv und aufwendig. Insbesondere bleiben bei einer heterogenen Temperaturverteilung, die üblicherweise den Verbrennungsprozeß einer als Müllverbrennungsanlage ausgeführten Verbrennungsanlage charakterisiert, die daraus resultierenden unterschiedlichen lokalen Dichten von Verbrennungsgasen bei der Feuerungsregelung unberücksichtigt. Somit ist die Beeinflussung der Feuerungsregelung hinsichtlich einer besonders geringen Schadstofemission gering.

Der Erfindung liegt daher die Aufgabe zugrunde, ein Verfahren zum Betreiben einer Verbrennungsanlage anzugeben, mit dem besonders einfach und schnell der Verbrennungsprozeß für einen besonders geringen Schadstoffausstoß eingestellt werden kann. Dies soll bei einer zur Durchführung des Verfahrens geeigneten Vorrichtung mit einfachen Mitteln erreicht werden.

Erfindungsgemäß wird die Aufgabe durch ein Verfahren zum Betreiben einer Verbrennungsanlage mit einer Anzahl von Brennern gelöst, wobei die Zusammensetzung des Brennstoffgemisches eines jeden Brenners mittels mindestens einem anhand von den Verbrennungsprozeß charakterisierenden dynamischen Kenngrößen ermittelten Sollwert gesteuert wird, bei dem der Sollwert für jeden einzelnen Brenner in Abhängigkeit von dessen Anteil am Gesamtanteil eines im Verbrennungsprozeß entstehenden Reaktionsprodukts, wobei für jeden Brenner dessen Anteil am Reaktionsprodukt anhand von den dynamischen Kenngrößen Kenngrößen und die Verbrennungsanlage charakterisierenden statischen Kenngrößen ermittelt wird.

Die Erfindung geht dabei von der Überlegung aus, daß globale Meßwerte für eine besonders einfache und schnelle Einstellung eines besonders geringen Schadstoffausstoßes nicht hinreichend sind. Vielmehr sollte der individuelle Beitrag jedes Brenners ermittelt und bei der Feuerungsregelung berücksichtigt werden. Die Ermittlung des Anteils eines einzelnen Brenners an der Konzentrationsmenge eines im Verbrennungsprozeß entstehenden Reaktionsprodukts, insbesondere am Ausgang des Verbrennungsraumes, ermöglicht, den Einfluß jedes einzelnen Brenners im Hinblick auf den Gesamtanteil an der Schadstoffemission zu berücksichtigen. Somit kann das Brennverhalten eines einzelnen Brenners und dessen Einfluß auf den Verbrennungsprozeß optimiert werden.

Vorteilhafterweise wird für jeden einzelnen Brenner der örtliche Verlauf von mindestens einem zu untersuchenden Reaktionsprodukt, z.B. von einem Verbrennungsradikal oder einer Rauchgasgröße CO oder NOx innerhalb des Verbrennungsraumes, bis zum Ausgang des Verbrennungsraumes berechnet. Dazu wird zweckmäßigerweise der Anteil des oder jeden Brenners an dem Reaktionsprodukt ortsaufgelöst bestimmt. In Abhängigkeit vom Anteil des betreffenden Brenners an der Konzentrationsmenge des Reaktionsproduktes wird mindestens ein Sollwert für die Zusammensetzung des Brennstoffgemisches dieses Brenners ermittelt. Durch die Optimierung der einzelnen Brenner anhand der Verfolgung des jeweiligen Anteils am Gesamtanteil des zu untersuchenden Reaktionsprodukts im Verbrennungsraum wird die Gesamtverbrennung homogenisiert und verbessert.

Besonders vorteilhaft bildet das Verbrennungsmodell den Verbrennungsprozeß nach. Dieses Verbrennungsmodell beschreibt den Verbrennungsprozeß anhand der chemischen Reaktionskinetik mit geeigneten differentiellen Ansätzen. Dabei werden die Transportprozesse, z.B. anhand der Diffusion, des Massenstroms und/oder des Wärmestroms, beschrieben. Die chemischen Reaktionen im Verbrennungsraum oder in der Flamme, z.B. die Oxydation werden, anhand von während der Verbrennung stattfindenden Elementarreaktionen beschrieben. Die physikalischen Verkopplungen zwischen den Transportprozessen oder Materialströmen der einzelnen Brenner untereinander und zwischen Komponenten des Verbrennungsraums, z.B. Wärmestrom zwischen dem Brenner und der Wand des Verbrennungsraumes, werden in dem Verbrennungsmodell mit Hilfe des ausgetauschten Wärmestroms, der Konvektion und/oder der Strahlung berücksichtigt.

Dem Verbrennungsmodell werden dabei als Eingangsgrößen Kenngrößen zugeführt. Vorzugsweise werden als Kenngrößen des Verbrennungsprozesses der Wert der Konzentration des zu untersuchenden Reaktionsproduktes, z.B. des Verbrennungsradikals CO oder CH in der Flamme des ausgewählten Brenners, die Brennstoffmenge oder -zufuhr des ausgewählten Brenners, die Luftzufuhr oder zugeführte Luftmenge des ausgewählten Brenners und/oder mindestens eine Wechselgröße von mit diesem Brenner im Wärmeaustausch stehenden Komponenten, z.B. andere Brenner oder die Wand des Verbrennungsraumes, verwendet. Diese den Verbrennungsprozeß charakterisierenden Kenngrößen sind dynamische Kenngrößen, die durch die jeweils zugehörigen Momentanwerte für einen Zeitbereich charakterisiert werden.

Als Kenngrößen der Verbrennungsanlage - auch Kesselgrößen genannt - werden vorzugsweise mindestens eine geometrische Größe des Verbrennungsraumes und/oder die Anzahl der eingesetzten Brenner verwendet. Die Kenngrößen der Verbrennnungsanlage sind dabei statische Kenngrößen, die die Verbrennungsanlage hinsichtlich des Aufbaus und der Geometrie beschreiben.

Gemäß einer zweckmäßigen Weiterbildung werden zumindest einige der Kenngrößen, insbesondere die dynamischen, anhand von Messungen ermittelt. Beispielsweise wird die Konzentration des Reaktionsproduktes aus einem im Verbrennungsprozeß aufgenommenen Emissionsspektrum computertomographisch rekonstruiert. Darüber hinaus werden vorteilhafterweise zumindest einige der Kenngrößen als archivierte Kenngrößen aus einem Speicher ausgegeben. Mittels dieser archivierten Kenngrößen können die einzelnen Phasen des Verbrennungsprozesses nachgebildet werden, wobei durch Änderungen einzelner Kenngrößen, z.B. die Zugabe von Sauerstoff zur O₂-Anreicherung, der Verbrennungsprozeß im Hinblick auf eine besonders geringe Schadstoffemission optimiert werden kann.

Um den Anteil des einzelnen Brenners am Reaktionsprodukt im Verbrennungsraum an einem vorgewählten Ort zu bestimmen, werden die Kenngrößen des zu untersuchenden Brenners mittels des Verbrennungsmodells zu einer diesen Brenner charakterisierenden Ausgangsgröße, z.B. zu einem Konzentrationswert eines zu untersuchenden Verbrennungsradikals am Ausgang der Verbrennungsanlage, verarbeitet. Diese Ausgangsgröße des Brennerswird anschließend zweckmäßigerweise mit dem gewichteten Mittelwert der Ausgangsgrößen der anderen Brenner verglichen. Bereits aus diesem Vergleich ist ein Rückschluß auf eine mögliche Fehl- oder Schlechtfunktion des jeweiligen Brenners möglich.

Der daraus resultierende Vergleichswert wird vorzugsweise zur Bildung zumindest eines der Sollwerte für die Zusammensetzung des Brennstoffgemisches des betreffenden Brenners verwendet. Anhand des Vergleichs des Anteils des einzelnen Brenners mit der Gesamtsumme der Anteile aller Brenner und des daraus gebildeten Sollwerts wird besonders vorteilhaft das Brennverhalten des betreffenden Brenners im Hinblick auf die Gesamtverbrennung homogenisiert und optimiert.

Bezüglich der Vorrichtung zum Betreiben einer Verbrennungsanlage mit einer Anzahl von Brennern ist erfindungsgemäß ein Sollwertmodul zur Ermittlung des Sollwerts für die Zusammensetzung des Brennstoffgemischs jedes einzelnen Brenners in Abhängigkeit von dessen Anteil am Gesamtanteil eines im Verbrennungsprozeß entstehenden Reaktionsprodukts vorgesehen, wobei zur Ermittlung des Anteils jedes einzelnen Brenners dem Sollwertmodul ein Verbrennungsanalysemodul zur Verarbeitung der dynamischen Kenngrößen und die Verbrennungsanlage charakterisierende statische Kenngrößen vorgeschaltet ist. Zweckmäßigerweise ist im Verbrennungsanalysemodul das Verbrennungsmodell hinterlegt.

In vorteilhafter Ausgestaltung ist ein Datenverarbeitungsmodul zur Ermittlung der dynamischen Kenngrößen für jeden Brenner vorgesehen, wobei das Datenverarbeitungsmodul mit dem Verbrennungsanalysemodul zur Verarbeitung der dynamischen Kenngrößen verbunden ist.

Gemäß einer zweckmäßigen Weiterbildung ist ein Datenmodul für archivierte Kenngrößen des oder jeden Brenners vorgesehen. Vorzugsweise ist das Datenmodul mit dem Verbrennungsanalysemodul zur Verarbeitung der archivierten Kenngrößen verbunden.

Darüber hinaus sind zweckmäßigerweise die dem Verbrennungsanalysemodul zugeführten statischen Kenngrößen in einem Datenspeicher hinterlegt. Besonders vorteilhaft ist mittels der im Datenmodul und im Datenspeicher archivierten Kenngrößen und daraus resultierender Rauchgaswerte das Brennverhalten des einzelnen Brenners oder einer Kombination von mehreren Brennern simulierbar. Dabei werden die gespeicherten Kenngrößen um kleine Beträge solange variiert und mittels des oben beschriebenen Verbrennungsmodells verarbeitet, bis ein vorgebbarer Rauchgaswert oder Wert des Reaktionsproduktes eingestellt ist. Anhand des ermittelten Wertes, der beispielsweise eine besonders geringe Emission des Reaktionsproduktes darstellt, werden dann Sollwerte der einzelnen Brenner hinsichtlich der Zusammensetzung des jeweiligen Brennstoffgemisches ermittelt.

Zur Homogenisierung des Brennverhaltens des einzelnen Brenners ist vorzugsweise das Verbrennungsanalysemodul einerseits direkt und andererseits unter Zwischenschaltung eines Mittelwertmoduls oder/und eines Wichtungsmoduls mit dem Sollwertmodul verbunden. Somit ist ein vom Sollwertmodul bestimmter Sollwert für die Zusammensetzung des Brennstoffgemisches des betreffenden Brenners in Abhängigkeit von den anderen am Verbrennungsprozeß beteiligten Brennern ermittelbar. Dabei ist das Brennverhalten eines jeden Brenners mittels des Sollwertmoduls einstellbar. Somit wird durch eine derartig gezielte Steuerung eines jeden Brenners eine besonders geringe Schadstoffemission erzielt.

Die mit der Erfindung erzielten Vorteile bestehen insbesondere darin, daß durch die Ermittlung des Anteils eines einzelnen Brenners am Gesamtwert eines zu untersuchenden Reaktionsproduktes, z.B. einer Rauchgasgröße, die Fahrweise jedes einzelnen Brenners derart einstellbar ist, daß die Gesamtverbrennung im Hinblick auf eine besonders geringe Schadstoffemission verbessert wird. Insbesondere die brenneraufgelöste Ermittlung der jeweiligen Rauchgaswerte aller Brenner am Ausgang der Verbrennungsanlage sowie die anschließende Optimierung der Brenner untereinander ermöglicht ein gleichmäßiges Brennverhalten aller Brenner. Die Verarbeitungsgeschwindigkeit bei diesem Verbrennungsmodell ist aufgrund der Aufspaltung der gesamten Verbrennung auf die einzelnen Brenner besonders hoch. Somit ist dieses Verfahren zusammen mit der Vorrichtung zur Regelung einer Verbrennungsanlage in Echtzeit geeignet.

Ausführungsbeispiele der Erfindung werden anhand einer Zeichnung näher erläutert. Darin zeigen:
- FIG 1: eine schematische Darstellung einer Vorrichtung zum Betreiben einer Verbrennungsanlage, und
- FIG 2: in schematischer Darstellung eine alternative Vorrichtung zum Betreiben einer Verbrennungsanlage.

Einander entsprechende Teile sind in beiden Figuren mit denselben Bezugszeichen versehen.

Der Verbrennungsprozeß einer nicht dargestellten Verbrennungsanlage, z.B. in einem fossil gefeuerten Dampferzeuger einer Kraftwerksanlage oder einer Müllverbrennungsanlage, findet in einem Feuer- oder Verbrennungsraum 1 mit einer Anzahl von Brennern 2A bis 2Z statt. Optische Sensoren 3 in Form von Spezialkameras erfassen jeweils einen Teilbereich T im Verbrennungsraum 1. Dabei werden für jeden Brenner 2A bis 2Z jeweils Strahlungsdaten D aus dessen Flamme 2A' bis 2Z' in Form von Emissionsspektren aufgenommen. Diese Strahlungsdaten D werden einem Meßmodul, im weiteren Datenverarbeitungsmodul 4 genannt, zugeführt. Das Datenverarbeitungsmodul 4 kann beispielsweise als schnell reagierende speicherprogrammierbare Steuerung und/oder leistungsfähiger Personalcomputer ausgeführt sein.

Aus den Emissionsspektren werden im Datenverarbeitungsmodul 4 mittels computertomographischer Rekonstruktion eine Temperaturverteilung und Konzentrationsprofile der bei der Verbrennung entstehenden Reaktionsprodukte, wie z.B. NOx, CO und CH, berechnet. Dazu wird die Temperatur durch Verhältnispyrometrie und die Konzentration der Reaktionsprodukte oder der Verbrennungsradikale durch Emissionsspektroskopie ermittelt.

Darüber hinaus werden dem Datenverarbeitungsmodul 4 von am Ausgang des Verbrennungsraumes 1, insbesondere im Rauchgaskanal 6, angeordneten Sensoren 8 Meßwerte M über die jeweilige Konzentrationsmenge der zu untersuchenden Reaktionsprodukte zugeführt. Die Meßwerte M des oder jeden Sensors 8 repräsentieren den jeweiligen Gesamtwert oder globalen Wert der Konzentrationsmenge eines der zu erfassenden Reaktionsprodukte. Mit anderen Worten: Die Meßwerte M des oder jeden Sensors 8 beschreiben die Konzentrationsmenge des Reaktionsproduktes am Ausgang des Verbrennungsraums 1 und somit die entsprechende Schadstoffemission.

Dem Datenverarbeitungsmodul 4 werden darüber hinaus über nicht näher dargestellte Sensoren weitere Meßwerte M' zugeführt. Die Meßwerte M' charakterisieren z.B. die Brennstoffzufuhr, die Luftzufuhr des oder jeden Brenners 2A bis 2Z oder mindestens eine Wechselgröße von mit einem dieser Brenner 2A bis 2Z in Wärmeaustausch stehenden Komponenten, z.B. ein anderer Brenner 2B bis 2Z oder die Wand des Verbrennungsraumes 1.

Die Strahlungsdaten D und die Meßwerte M, M' werden mittels des Datenverarbeitungsmoduls 4 durch computertomographische Rekonstruktion der Emissionsspektren bzw. durch Analog-Digital-Wandlung zu den Verbrennungsprozeß charakterisierenden dynamischen Kenngrößen Kp umgewandelt und einem Verbrennungsanalysemodul 10 zugeführt.

Desweiteren werden dem Verbrennungsanalysemodul 10 die Verbrennungsanlage charakterisierende statische Kenngrößen Ka, z.B. die geometrische Größe des Verbrennungsraumes 1 oder die Anzahl der Brenner 2A bis 2Z, zugeführt. Die statischen Kenngrößen Ka sind in einem Datenspeicher 11 hinterlegt. Als Datenspeicher 11 dient beispielsweise ein optischer Speicher oder ein Festplattenspeicher. Je nach Art und Größe der Verbrennungsanlage können mehrere Datenverarbeitungsmodule 4, mehrere Verbrennungsanalysemodule 10 und Datenspeicher 11 vorgesehen sein, beispielsweise je Brenner 2A bis 2Z ein Datenverarbeitungsmodul 4, ein Verbrennungsanalysemodul 10 und ein Datenspeicher 11.

Das Verbrennungsanalysemodul 10 dient der ortsaufgelösten Bestimmung des Konzentrationswertes eines zu untersuchenden Reaktionsproduktes, z.B. CO, im Verbrennungsraum 1. Dabei werden die zu den dynamischen Kenngrößen Kp umgewandelten Meßwerte M, M' als globale Daten und die Strahlungsdaten D als ortsaufgelöste Daten berücksichtigt. Die geometrischen Verhältnisse der Verbrennungsanlage werden durch die statischen Kenngrößen Ka beschrieben. Das Verbrennungsanalysemodul 10 ermittelt anhand der globalen Meßwerte M, M' und anhand der brennerspezifisch aufgenommenen und ortsaufgelösten Strahlungsdaten D den Beitrag oder Anteil jedes einzelnen Brenners 2A bis 2Z zum jeweils untersuchten Reaktionsprodukt.

Dazu werden die für den Teilbereich T des Verbrennungsraums 1 ortsaufgelösten Strahlungsdaten D anhand der statischen Kenngrößen Ka derart verarbeitet, daß für das zu untersuchende Raktionsprodukt das zugehörige Konzentrationsprofil im Teilbereich T brennerspezifisch ermittelt wird. Mittels eines im Verbrennungsanalysemodul 10 hinterlegten Verbrennungsmodells wird der Anteil eines einzelnen Brenners 2A bis 2Z an dem im Verbrennungsprozeß entstehenden Reaktionsproduktes ortsaufgelöst ermittelt. Dabei werden die dem Verbrennungsanalysemodul 10 als Eingangsgrößen zugeführten dynamischen und statischen Kenngrößen Kp bzw. Ka mittels des auf der chemischen Reaktionskinetik basierenden Verbrennungsmodells verarbeitet.

Diese Eingangsgrößen, also beispielsweise während des Verbrennungsprozesses auftretende Temperaturen, mögliche Zusammensetzungen, Strömungsgeschwindigkeiten und molekulare Transportprozesse, werden mittels des Verbrennungsmodells in den jeweiligen Betriebszustand des Verbrennungsprozesses charakterisierende Parameter, wie beispielsweise Temperaturveränderungen, Elementarreaktionen, Diffusionen, Massenveränderungen bzw. Veränderungen des Wärmeinhalts umgewandelt. Dabei wird der aktuelle Betriebszustand, z.B. mit Hilfe von Differentialgleichungen, die die Massenveränderung im Rauchgas oder die Veränderung des Wärmeinhalts durch Strahlung von der Wand des Verbrennungsraumes 1 oder von benachbarten Brennern 2A bis 2Z beschreiben, berücksichtigt. Somit sind auf besonders einfache Weise Rückschlüsse auf die Betriebsweise und Funktionsfähigkeit jedes einzelnen Brenners 2A bis 2Z möglich.

Das Verbrennungsanalysemodul 10 bildet aus diesen Parametern mittels des Verbrennungsmodells eine Ausgangsgröße A für jeden Brenner 2A bis 2Z. Die Ausgangsgröße A stellt ortsaufgelöst den anteiligen Wert des entsprechenden Brenners 2A bis 2Z am zu untersuchenden Reaktionsprodukt dar. Durch den in Relation zu dem ortsaufgelösten und brenneraufgelösten Konzentrationsprofil gesetzten globalen, zugehörigen Meßwert M, M' umfaßt die Ausgangsgröße A insbesondere eine Information über den Anteil dieses Brenners 2A bis 2Z an der entsprechenden Emission im Rauchgaskanal 6.

Der Verbrennungsprozeß kann, je nach vorgegebenen Randbedingungen, im Hinblick auf unterschiedliche Parameter optimiert sein. Je nach gewählter Optimierungsart der Verbrennung, z.B. besonders geringe Emission von NO oder CO, wird mittels des Verbrennungsmodells als Ausgangsgröße A der anteilige Wert des zu optimierenden Reaktionsproduktes NO bzw. CO des entsprechenden Brenners 2A bis 2Z ermittelt. Insbesondere wird der anteilige Wert am Ausgang des Verbrennungsraumes 1 bestimmt.

Die Ausgangsgröße A für jeden Brenner 2A bis 2Z wird anschließend einem Mittelwertmodul 12 zugeführt. Das Mittelwertmodul 12 umfaßt einen Summierer 12a und einen Teiler 12b. Das Mittelwertmodul 12 dient zur Ermittlung des Mittelwertes W der Ausgangsgrößen A aller am Verbrennungsprozeß beteiligten Brenner 2A bis 2Z. Dazu werden dem Summierer 12a die Ausgangsgrößen A aller Brenner 2A bis 2Z zugeführt. Die Summe aller Ausgangsgrößen A wird anschließend in dem Teiler 12b durch die Anzahl aller relevanten Brenner 2A bis 2Z dividiert.

Der in dem Mittelwertmodul 12 gebildete Mittelwert W der Ausgangsgrößen A wird einem Wichtungsmodul 14 zugeführt. In dem Wichtungsmodul 14 wird für jeden Brenner 2A bis 2Z ein gewichteter Mittelwert GW gebildet, indem der Mittelwert W mit einem Wichtungsfaktor F beaufschlagt wird. Beispielsweise ist der Anteil jedes einzelnen Brenners 2A bis 2Z am Konzentrationswert des Reaktionsproduktes, insbesondere im Rauchgaskanal 6, abhängig vom Einbauort des Brenners 2A bis 2Z. Mittels des Wichtungsfaktors F wird der Einfluß des Einbauorts auf den Anteil des Brenners 2A bis 2Z an der Gesamtkonzentration des Reaktionsproduktes am Ausgang des Verbrennungsraumes 1 berücksichtigt. Darüber hinaus beeinflußt auch die Optimierungsart der Feuerungsregelung, z.B. Optimierung nach NO oder CO, den Wichtungsfaktor F.

Der gewichtete Mittelwert GW jedes Brenners 2A bis 2Z wird anschließend einem Sollwertmodul 16 zugeführt. Je nach Art und Größe der Verbrennungsanlage können mehrere Sollwertmodule 16, z. B. je Brenner 2A bis 2Z ein Sollwertmodul 16, vorgesehen sein. Dem Sollwertmodul 16 wird die vom Verbrennungsanalysemodul 10 gelieferte Ausgangsgröße A eines zu untersuchenden oder vorgegebenen Brenners 2A bis 2Z, d.h. der anteilige Konzentrationswert des entsprechenden Brenners 2A bis 2Z an dem Reaktionsprodukt, zugeführt. Aus dem gewichteten Mittelwert GW und der Ausgangsgröße A wird mittels des Sollwertmoduls 16 mindestens ein Sollwert SW für die Zusammensetzung des dem zu untersuchenden Brenner 2A bis 2Z zuzuführenden Brennstoffgemisches B gebildet. Bei der Bildung des Sollwerts SW wird der Anteil des jeweiligen Brenners 2A bis 2Z somit einerseits über dessen Ausgangsgröße A und andererseits über den ihm zugeordneten gewichteten Mittelwert GW berücksichtigt.

Der jeweilige Sollwert SW wird einem zugehörigen Reglerbaustein 18A bis 18Z zur Bildung einer Anzahl von Stellsignalen U für die Menge der jeweiligen Bestandteile des Brennstoffgemisches B oder für die Luftzufuhr L oder für die Dosis eines Zugabestoffes H zugeführt. Der jeweilige Reglerbaustein 18A bis 18Z ist zweckmäßigerweise konventionell aufgebaut. Dabei ist je Brenner 2A bis Z ein Reglerbaustein 18A bis 18Z vorgesehen, dem von nicht näher dargestellten Sensoren oder Meßumformern zugehörige Istwerte I des jeweiligen Brenners 2A bis 2Z zugeführt werden. Der jeweilige Reglerbaustein 18A bis 18Z enthält alle zum Betreiben der Verbrennungsanlage vorgesehenen Regelkreise, z.B. für Dampfleistung, Luftüberschuß, Mediendurchfluß etc., und dient zur Ansteuerung aller den Verbrennungsprozeß beeinflussenden Stellglieder.

Das Stellsignal U wird über eine Ansteuerleitung 20A bis 20Z einer Steuereinrichtung 22A bis 22Z zugeführt. Die Ansteuerung der Stellglieder eines einzelnen Brenners 2A bis 2Z und demzufolge die Zugabe des Brennstoffgemisches B, des Zugabestoffes H oder der Luftzufuhr L erfolgt mittels des zugehörigen Reglerbausteines 18A bis 18Z, der über die Ansteuerleitung 20A bis 20Z mit der Steuereinrichtung 22A bis 22Z verbunden ist. Für den zu untersuchenden Brenner 2A bis 2Z werden also Abweichungen der Ausgangsgröße A vom gewichteten Mittelwert GW mittels des Sollwerts SW ausgeglichen. Bei einem derartigen Ausgleich für sämtliche Brenner 2A bis 2Z wird somit das gesamte Brennverhalten aller Brenner 2A bis 2Z im Verbrennungsraum 1 homogenisiert.

Figur 2 zeigt den prinzipiellen Aufbau einer alternativen Vorrichtung zum Betreiben einer nicht dargestellten Verbrennungsanlage, das zusätzlich zum Verbrennungsanalysemodul 10 ein weiteres Verbrennungsanalysemodul 10' aufweist. Diesem werden archivierte dynamische Kenngrößen Kp' eines Datenmoduls 24 zugeführt. Das Verbrennungsanalysemodul 10' ist identisch mit dem bereits obenbeschriebenen Verbrennungsanalysemodul 10. Der Unterschied liegt in der Art der Kenngrößen Kp', die dem Verbrennungsanalysemodul 10' zusätzlich zu den die Verbrennungsanlage charakterisierenden statischen Kenngrößen Ka als Eingangsgrößen zugeführt werden.

Im Verbrennungsanalysemodul 10' werden anhand der gespeicherten dynamischen Kenngrößen Kp' und der statischen Kenngrößen Ka mittels des dort hinterlegten Verbrennungsmodells für jeden Brenner 2A bis 2Z eine Ausgangsgröße A' ermittelt. Die Ausgangsgröße A' charakterisiert dabei einen brenneraufgelösten und ortsaufgelösten Konzentrationswert an einem zu untersuchenden Reaktionsprodukt für den jeweiligen Brenner 2A bis 2Z, der ein besonders günstiges Betriebsverhalten dieses Brenners 2A bis 2Z in der Vergangenheit darstellt. Diese auf gespeicherten Kenngrößen Kp' basierende Ausgangsgröße A' wird anschließend in einem Vergleichsmodul 26 mit der aktuell ermittelten Ausgangsgröße A desselben Brenners 2A bis 2Z verglichen.

Vorzugsweise wird als gespeicherte Ausgangsgröße A' stets der Konzentrationswert, der eine besonders geringe Emission und homogene Verbrennung erzielte, für dessen Vergleich herangezogen. Ist die durch die aktuellen Kenngrößen Kp und Ka ermittelte Ausgangsgröße A im Hinblick auf die Emissionen schlechter als die ein Optimum darstellende und zuletzt archivierte Ausgangsgröße A', wird diese archivierte Ausgangsgröße A' zur Bildung der Sollwerte SW für die Regelung herangezogen. Stellt hingegen die aktuell ermittelte Ausgangsgröße A ein im Vergleich zur archivierten Ausgangsgröße A' besseres Ergebnis für die Bildung der Sollwerte SW dar, werden diese Kenngrößen Kp als neue, ein Optimum der Verbrennung darstellenden Kenngrößen Kp' in dem Datenmodul 24 hinterlegt.

Mittels des Vergleichsmoduls 26 werden somit Sollwerte SW gebildet, die analog zu dem unter Figur 1 beschriebenen Verfahren mittels des jeweiligen Reglerbausteins 18A bis 18Z zu Stellsignalen U für die Menge der jeweiligen Bestandteile des jeweiligen Brennstoffgemisches B oder für die Luftzufuhr L oder für die Dosis eines Zugabestoffes H des betreffenden Brenners 2A bis 2Z umgewandelt werden. Der jeweilige Reglerbaustein 18A bis 18Z ist über die zugehörige Ansteuerleitung 20A bis 20Z zur Ansteuerung der Stellglieder mit deren Steuereinrichtung 22A bis 22Z verbunden.

Die Anzahl der Datenverarbeitungsmodule 4, der Datenmodule 24, der Verbrennungsanalysemodule 10, 10' sowie der Sollwertoder Vergleichsmodule 16 bzw. 26 kann variieren. Beispielsweise können für jeden Brenner 2A bis 2Z, d.h. brenneraufgelöst, jeweils ein separates oder auch für alle Brenner 2A bis 2Z ein gemeinsames Datenverarbeitungsmodul 4, ein gemeinsames Datenmodul 24, ein gemeinsames Verbrennungsanalysemodul 10, 10' und ein gemeinsames Sollwert- oder Vergleichsmodul 16 bzw. 26 vorgesehen sein.

Die aus dem Datenmodul 24 und dem Verbrennungsanalysemodul 10' aufgebaute, auch als Rauchgasverfolgung bezeichnete Brenneranalyse kann darüber hinaus off-line und somit parallel zu der aus dem Datenverarbeitungsmodul 4 und dem Verbrennungsanalysemodul 10 aufgebauten on-line Brenneranalyse geschaltet sein. Die off-line-geschaltete Brenneranalyse ermöglicht dann die Simulation des Verbrennungsprozesses, wobei die als Eingangsgrößen oder Meßgrößen hinterlegten Kenngrößen Kp' in dem Datenmodul 24 um kleine Beträge solange variiert werden können, bis eine eine besonders geringe Emission darstellende Ausgangsgröße A' ermittelt wird. Diese optimierte Ausgangsgröße A' wird dann als Vorgabe für das Vergleichsmodul 26 verwendet.

Durch die obenbeschriebene Vorrichtung zum Betreiben einer Verbrennungsanlage wird eine homogene Verbrennung in dem Verbrennungsraum 1 mit einer besonders geringen Schadstoffemission erzielt. Dies wird insbesondere durch das optimierte Brennverhalten eines jeden Brenners 2A bis 2Z im Hinblick auf den jeweiligen Anteil an der ermittelten Gesamtemission eines zu optimierenden Schadstoffes oder Reaktionsproduktes erreicht.

## Patentansprüche

1. Verfahren zum Betreiben einer Verbrennungsanlage mit einer Anzahl von Brennern (2A bis 2Z), bei dem die Zusammensetzung des Brennstoffgemisches (B) eines jeden Brenners (2A bis 2Z) mittels mindestens eines Sollwerts (SW) gesteuert wird, der anhand von den Verbrennungsprozeß charakterisierenden dynamischen Kenngrößen (Kp) ermittelt wird,
**dadurch gekennzeichnet, daß** der Sollwert (SW) in Abhängigkeit vom Anteil jedes einzelnen Brenners (2A bis 2Z) am Gesamtanteil eines im Verbrennungsprozeß entstehenden Reaktionsprodukts ermittelt wird, wobei für jeden Brenner (2A bis 2Z) dessen Anteil am Gesamtanteil des Reaktionsprodukts anhand der dynamischen Kenngrößen (Kp) und die Verbrennungsanlage charakterisierenden statischen Kenngrößen (Ka) ermittelt wird.

2. Verfahren nach Anspruch 1,
**dadurch gekennzeichnet, daß** der Anteil jedes Brenners (2A bis 2Z) an dem Reaktionsprodukt ortsaufgelöst bestimmt wird.

3. Verfahren nach Anspruch 1 oder 2,
**dadurch gekennzeichnet, daß** die dynamischen und/oder statischen Kenngrößen (Kp bzw. Ka) mittels eines Verbrennungsmodells des Verbrennungsprozesses verarbeitet werden.

4. Verfahren nach Anspruch 3,
**dadurch gekennzeichnet, daß** das Verbrennungsmodell des Verbrennungsprozesses die chemische Reaktionskinetik nachbildet.

5. Verfahren nach einem der Ansprüche 1 bis 4,
**dadurch gekennzeichnet, daß** zumindest einige der dynamischen Kenngrößen (Kp) anhand von Messungen ermittelt werden.

6. Verfahren nach einem der Ansprüche 1 bis 5,
**dadurch gekennzeichnet, daß** zumindest einige der dynamischen Kenngrößen (Kp) als archivierte Kenngrößen (Kp') aus einem Speicher ausgegeben werden.

7. Verfahren nach einem der Ansprüche 1 bis 6,
**dadurch gekennzeichnet, daß** die dynamischen Kenngrößen (Kp) des Verbrennungsprozesses den Konzentrationswert des Reaktionsproduktes in der Flamme des ausgewählten Brenners (2A bis 2Z), die Brennstoffzufuhr des ausgewählten Brenners (2A bis 2Z), die Luftzufuhr des ausgewählten Brenners (2A bis 2Z) oder/und mindestens eine Wechselgröße von mit diesem ausgewählten Brenner (2A bis 2Z) in Wärmeaustausch stehenden Komponenten umfassen.

8. Verfahren nach einem der Ansprüche 1 bis 7,
**dadurch gekennzeichnet, daß** die statischen Kenngrößen (Ka) der Verbrennungsanlage mindestens eine geometrische Größe des Verbrennungsraumes (1) oder/und die Anzahl der eingesetzten Brenner (2A bis 2Z) umfassen.

9. Verfahren nach einem der Ansprüche 1 bis 8,
**dadurch gekennzeichnet, daß** die statischen und/oder die dynamischen Kenngrößen (Ka bzw. Kp) mittels des Verbrennungsmodells zu einer den einzenen/jeweiligen Brenner (2A bis 2Z) charakterisierenden Ausgangsgröße (A) verarbeitet werden.

10. Verfahren nach Anspruch 9,
**dadurch gekennzeichnt**, daß die den jeweiligen Brenner (2A bis 2Z) charakterisierende Ausgangsgröße (A) mit dem gewichteten Mittelwert (W) der die anderen Brenner (2A bis 2Z) charakterisierenden Ausgangsgrößen (A) verglichen und der daraus resultierende Vergleichswert zur Bildung des Sollwerts (SW) für den betreffenden Brenner (2A bis 2Z) verwendet wird.

11. Vorrichtung zum Betreiben einer Verbrennungsanlage mit einer Anzahl von Brennern (2A bis 2Z), die jeweils mittels mindestens eines Sollwerts (SW) für die Zusammensetzung des Brennstoffgemisches (B) gesteuert sind, wobei der Sollwert (SW) anhand von den Verbrennungsprozeß charakterisierenden dynamischen Kenngrößen (Kp) ermittelt ist,
**dadurch gekennzeichnet, daß** ein Sollwertmodul (16) zur Ermittlung des Sollwerts (SW) für jeden einzelnen Brenner (2A bis 2Z) in Abhängigkeit von dessen Anteil am Gesamtanteil eines im Verbrennungsprozeß entstehenden Reaktionsproduktes vorgesehen ist, wobei zur Ermittlung des Anteils jedes einzelnen Brenners (2A bis 2Z) dem Sollwertmodul (16) ein Verbrennungsanalysemodul (10) zur Verarbeitung der dynamischen Kenngrößen (Kp) und die Verbrennungsanlage charakterisierende statische Verbrennungsgrößen (Ka) vorgeschaltet ist.

12. Vorrichtung nach Anspruch 11,
**dadurch gekennzeichnet, daß** ein Datenverarbeitungsmodul (4) zur Ermittlung der dynamischen Kenngrößen (Kp) jedes Brenners (2A bis 2Z) vorgesehen ist.

13. Vorrichtung nach Anspruch 11 oder 12,
**dadurch gekennzeichnet, daß** ein Datenmodul (24) für archivierte dynamische Kenngrößen (Kp') vorgesehen ist.

14. Vorrichtung nach Anspruch 13,
**dadurch gekennzeichnet, daß** das Datenmodul (24) mit dem Verbrennungsanalysemodul (10') verbunden ist.

15. Vorrichtung nach einem der Ansprüche 11 bis 14,
**dadurch gekennzeichnet, daß** ein Datenspeicher (11) zur Archivierung von die Verbrennungsanlage charakterisierenden statischen Kenngrößen (Ka) vorgesehen ist.

16. Vorrichtung nach einem der Ansprüche 11 bis 15,
**dadurch gekennzeichnet, daß** im Verbrennungsanalysemodul (10, 10') ein Verbrennungsmodell hinterlegt ist.

17. Vorrichtung nach einem der Ansprüche 11 bis 16, wobei das Sollwertmodul (16) unter Zwischenschaltung eines Mittelwertmoduls (12) oder/und eines Wichtungsmoduls (14) mit dem Verbrennungsanalysemodul (10, 10') verbunden ist.

## Claims

1. Method of operating a combustion plant having a number of burners (2A to 2Z), in which method the composition of the fuel mixture (B) of each burner (2A to 2Z) is controlled by means of at least one set point (SW) which is determined with reference to dynamic characteristic quantities (Kp) characterizing the combustion process, **characterized in that** the set point (SW) is determined as a function of the contribution of each individual burner (2A to 2Z) to the total proportion of a reaction product produced in the combustion process, in which case the contribution of each burner (2A to 2Z) to the total proportion of the reaction product is determined for each burner (2A to 2Z) with reference to the dynamic characteristic quantities (Kp) and the static characteristic quantities (Ka) characterizing the combustion plant.

2. Method according to Claim 1, **characterized in that** the contribution of each burner (2A to 2Z) to the reaction product is determined in a spatially resolved manner.

3. Method according to Claim 1 or 2, **characterized in that** the dynamic and/or static characteristic quantities (Kp or Ka resp.) are processed by means of a combustion model of the combustion process.

4. Method according to Claim 3, **characterized in that** the combustion model of the combustion process simulates the chemical reaction kinetics.

5. Method according to one of Claims 1 to 4, **characterized in that** at least some of the dynamic characteristic quantities (Kp) are determined with the aid of measurements.

6. Method according to one of Claims 1 to 5, **characterized in that** at least some of the dynamic characteristic quantities (Kp) are output from a memory as filed characteristic quantities (Kp').

7. Method according to one of Claims 1 to 6, **characterized in that** the dynamic characteristic quantities (Kp) of the combustion process comprise the concentration value of the reaction product in the flame of the selected burner (2A to 2Z), the fuel feed to the selected burner (2A to 2Z), the air feed to the selected burner (2A to 2Z) and/or at least one alternating quantity of components which are in heat exchange with this selected burner (2A to 2Z).

8. Method according to one of claims 1 to 7, **characterized in that** the static characteristic quantities (Ka) of the combustion plant comprise at least one geometric quantity of the combustion space (1) and/or the number of burners (2A to 2Z) used.

9. Method according to one of Claims 1 to 8, **characterized in that** the static and/or the dynamic characteristic quantities (Ka and Kp resp.) are processed by means of the combustion model to form an output quantity (A) characterizing the individual/respective burner (2A to 2Z).

10. Method according to Claim 9, **characterized in that** the output quantity (A) characterizing the respective burner (2A to 2Z) is compared with the weighted average value (W) of the output quantities (A) characterizing the other burners (2A to 2Z), and the resulting comparison value is used for forming the set point (SW) for the relevant burner (2A to 2Z).

11. Apparatus for operating a combustion plant having a number of burners (2A to 2Z) which in each case are controlled by means of at least one set point (SW) for the composition of the fuel mixture (B), the set point (SW) being determined with reference to dynamic characteristic quantities (Kp) characterizing the combustion process, **characterized in that** a set-point module (16) for determining the set point (SW) for each individual burner (2A to 2Z) as a function of its contribution to the total proportion of a reaction product produced in the combustion process is provided, a combustion analysis module (10) for processing the dynamic characteristic quantities (Kp) and the static characteristic quantities (Ka) characterizing the combustion plant being connected upstream of the set-point module (16) in order to determine the contribution of each individual burner (2A to 2Z).

12. Apparatus according to Claim 11, **characterized in that** a data processing module (4) for determining the dynamic characteristic quantities (Kp) of each burner (2A to 2Z) is provided.

13. Apparatus according to Claim 11 or 12, **characterized in that** a data module (24) for filed dynamic characteristic quantities (Kp') is provided.

14. Apparatus according to Claim 13, **characterized in that** the data module (24) is connected to the combustion analysis module (10').

15. Apparatus according to one of Claims 11 to 14, **characterized in that** a data memory (11) for filing static characteristic quantities (Ka) characterizing the combustion plant is provided.

16. Apparatus according to one of Claims 11 to 15, **characterized in that** a combustion model is stored in the combustion analysis module (10, 10').

17. Apparatus according to one of Claims 11 to 16, the set-point module (16) being connected to the combustion analysis module (10, 10') with an averaging module (12) and/or a weighting module (14) in between.

## Revendications

1. Procédé pour faire fonctionner une installation de combustion comprenant un certain nombre de brûleurs (2A à 2Z), dans lequel on se rend maître de la composition du mélange (B) combustible de chaque brûleur (2A à 2Z) au moyen d'au moins une valeur (SW) de consigne qui est déterminée à l'aide de grandeurs (Kp) caractéristiques dynamiques caractérisant le processus de combustion,
**caractérisé en ce que** l'on détermine la valeur (SW) de consigne en fonction de la proportion de chaque brûleur (2A à 2Z) individuel à tout un produit de réaction se formant dans le processus de combustion en déterminant pour chaque brûleur (2A à 2Z) sa proportion par rapport à tout le produit de réaction au moyen des grandeurs (Kp) caractéristiques dynamiques et des grandeurs (Ka) caractéristiques statiques caractérisant l'installation de combustion.

2. Procédé suivant la revendication 1,
**caractérisé en ce que** l'on détermine avec résolution dans l'espace la proportion de chaque brûleur (2A à 2Z) au produit de réaction.

3. Procédé suivant la revendication 1 ou 2,
**caractérisé en ce que** l'on traite les grandeurs (Kp ou Ka) caractéristiques dynamiques et/ou statiques au moyen d'un modèle de combustion du processus de combustion.

4. Procédé suivant la revendication 3,
**caractérisé en ce que** le modèle de combustion reproduit le processus de combustion de la cinétique de réaction chimique.

5. Procédé suivant l'une des revendications 1 à 4,
**caractérisé en ce que** l'on détermine au moins certaines des grandeurs (Kp) caractéristiques dynamiques au moyen de mesures.

6. Procédé suivant l'une des revendications 1 à 5,
**caractérisé en ce que** l'on sort d'une mémoire certaines des grandeurs (Kp) caractéristiques dynamiques sous la forme de grandeurs (Kp') caractéristiques archivées.

7. Procédé suivant l'une des revendications 1 à 6,
**caractérisé en ce que** les grandeurs (Kp) caractéristiques dynamiques du processus de combustion comprennent la valeur de la concentration du produit de réaction dans la flamme du brûleur (2A à 2Z) sélectionné, l'apport de combustible du brûleur (2A à 2Z) sélectionné, l'apport d'air du brûleur (2A à 2Z) sélectionné ou/et au moins une grandeur de remplacement d'éléments échangeant de la chaleur avec ce brûleur (2A à 2Z) sélectionné.

8. Procédé suivant l'une des revendications 1 à 7,
**caractérisé en ce que** les grandeurs (Ka) caractéristiques statiques de l'installation de combustion comprennent au moins une grandeur géométrique de la chambre (1) de combustion ou/et le nombre des brûleurs (2A à 2Z) utilisés.

9. Procédé suivant l'une des revendications 1 à 8,
**caractérisé en ce que** l'on transforme les grandeurs (Ka ou Kp) caractéristiques statiques et/ou dynamiques au moyen du modèle de combustion en une grandeur (A) de sortie caractérisant le brûleur ou chaque brûleur (2A à 2Z).

10. Procédé suivant la revendication 9,
**caractérisé en ce que** l'on compare la grandeur (A) de sortie caractérisant le brûleur (2A à 2Z) respectif à la valeur (W) moyenne pondérée des grandeurs (A) de sortie caractérisant les autres brûleurs (2A à 2Z) et on utilise la valeur de comparaison qui en résulte pour former la valeur (SW) de consigne pour le brûleur (2A à 2Z) concerné.

11. Dispositif pour faire fonctionner une installation de combustion ayant un certain nombre de brûleurs (2A à 2Z) que l'on commande respectivement au moyen d'au moins une valeur (SW) de consigne de la composition du mélange (B) combustible, la valeur (SW) de consigne étant déterminée au moyen de grandeurs (Kp) caractéristiques dynamiques caractérisant le processus de combustion,
**caractérisé en ce qu'**il est prévu un module (16) de valeur de consigne destiné à déterminer la valeur (SW) de consigne de chaque brûleur (2A à 2Z) individuel en fonction de sa proportion à tout le produit de réaction se formant dans le processus de combustion, un module (10) d'analyse de la combustion, destiné à traiter les grandeurs (Kp) caractéristiques dynamiques et les grandeurs (Ka) de combustion statiques caractérisant l'installation de combustion étant monté en amont du module (16) de valeur de consigne en vue de déterminer la proportion de chaque brûleur (2A à 2Z) individuel.

12. Dispositif suivant la revendication 11,
**caractérisé en ce qu'**il est prévu un module (4) de traitement des données destiné à déterminer les grandeurs (Kp) caractéristiques dynamiques de chaque brûleur (2A à 2Z).

13. Dispositif suivant la revendication 11 ou 12,
**caractérisé en ce qu'**il est prévu un module (24) de données pour des grandeurs (Kp') caractéristiques dynamiques qui sont archivées.

14. Dispositif suivant la revendication 13,
**caractérisé en ce que** le module (24) de données est relié au module (10') d'analyse de la combustion.

15. Dispositif suivant l'une des revendications 11 à 14,
**caractérisé en ce qu'**il est prévu une mémoire (11) de données destinée à archiver des grandeurs (Ka) caractéristiques statiques caractérisant l'installation de combustion.

16. Dispositif suivant l'une des revendications 11 à 15,
**caractérisé en ce qu'**il est mémorisé un modèle de combustion dans le module (10, 10') d'analyse de la combustion.

17. Dispositif suivant l'une des revendications 11 à 16, le module (16) de valeur de consigne étant relié avec interposition d'un module (12) de valeur moyenne ou/et d'un module (14) de pondération au module (10, 10') d'analyse de la combustion.
